# EUROPÄISCHE PATENTSCHRIFT

(11) **EP 0 016 983 B1**
(45) Veröffentlichungstag und Bekanntmachung des Hinweises auf die Patenterteilung: **08.02.1984**
(21) Anmeldenummer: 80101074.5
(22) Anmeldetag: 04.03.1980
(51) Int. Cl.: H01H 33/91, H01H 33/12

(54) **Autopneumatischer Druckgasschalter**
Puffer-type gas circuit breaker
Disjoncteur à gaz comprimé autopneumatique

(30) Priorität: 09.03.1979 DE 2909264; 09.03.1979 DE 2909270; 22.10.1979 DE 2942624; 22.10.1979 DE 2942625; 22.10.1979 DE 2942626; 22.10.1979 DE 2942627
(43) Veröffentlichungstag der Anmeldung: 15.10.1980
(73) Patentinhaber: Licentia Patent-Verwaltungs-GmbH, 60596 Frankfurt (DE)
(72) Erfinder: Mittelbach, Günter, D-3500 Kassel (DE); Heiss, Werner, D-3500 Kassel (DE); Horstmann, Günter, D-3505 Gudensberg (DE); Hoffmann, Dietrich, D-3500 Kassel-Kirchditmold (DE); Siebrecht, Günter, D-3500 Kassel (DE); Rapp, Günter, D-3500 Kassel-B (DE); Kriechbaum, Karl, Dr., D-3500 Kassel (DE)
(74) Vertreter: Lertes, Kurt, Dr.

## Beschreibung

Die Erfindung betrifft einen autopneumatischen Druckgasschalter gemäß dem Oberbegriff des Anspruchs 1.

Aus der DE-A1-26 27 948 ist bereits ein Druckgasschalter bekannt, bei dem der überwiegende Teil der Lichtbogenwolke, das Plasma, aus der Isolierdüse in den Raum zwischen Isolierdüse und festem Gegenkontakt der Schaltstrecke gefördert wird. Wegen der im Vergleich zu Lichtbögen in Luft kleineren Energie gelingt es mit dieser einfachen Löschanordnung, Ströme bis zu etwa 63 kA bei Spannungen von 140 kV pro Schaltstrecke zu beherrschen. Bei größeren Ausschaltströmen wirkt das in dem Raum zwischen Isolierdüse und Gegenkontakt befindliche Plasma so, daß Einschwingspannungen mit großen Spannungswerten nicht mehr gehalten werden können, weil durch Plasma zwischen den leitenden Flächen der beweglichen Teile der Schaltstreckenpumpe und dem feststehenden Kontaktstück der Shaltstrecke die Möglichkeit für eine Rückzündung gegeben ist.

Man hat zwar gemäß der obengenannten Offenlegungsschrift versucht, durch eine plasmaabweisende äußere Formgebung der Isolierdüse und durch Anbringung von Isolierteilen am Zylinder der Schaltstreckenpumpe und an Kontaktstücken eine gewisse Abschirmung dieser Teile zu erreichen, jedoch ist diese noch nicht vollkommen genug, weil sie nur einige Teile zu einem gewissen Grad abschirmen kann. Außerdem wird die Konstruktion relativ aufwendig (federvorgespannte Isolierteile).

Aus der DE-B2-2 329 501 ist ein Druckgas-Leistungsschalter mit einem feststehenden Kontaktstück und einem in einer ortsfesten Führung gelagerten beweglichen Rohrkontaktstück bekannt. Das bewegliche Rohrkontaktstück ist mit dem beweglichen Teil einer Blaseinrichtung gekoppelt und mit quer zu dessen Längsachse verlaufenden Abströmbohrungen versehen. Der Schalter weist eine das feststehende Kontaktstück in der Einschaltstellung dicht umschließende, zusammen mit dem Rohrkontaktstück axial verschiebbare Isolierstoffdüse auf, die nach einer vorbestimmten Ausschaltstrecke den komprimierten Löschgasstrom freigibt. Die Abströmbohrungen im beweglichen Rohrkontaktstück überschneiden sich erst dann mit den Abströmöffnungen in der Führung, wenn die Isolierstoffdüse vom feststehenden Kontaktstück freikommt.

Ein das feststehende Kontaktstück umgebender fester Hauptkontakt wirkt mit seiner unteren, der Blaseinrichtung zugewandten Innenseite mit einem beweglichen Hauptkontakt zusammen, der über einen Halter an dem Zylinder der Blaseinrichtung befestigt ist. Die Hauptkontakte und die Kontaktstücke sind nicht vollständig gegen Lichtbogen-Spaltprodukte geschützt. Diese Spaltprodukte beeinträchtigen die Qualität der Kontakte und, da sie auch in den Kompressionszylinder gelangen, werden sie bei einer folgenden Ausschaltung wieder in die Löschstrecke hineingeblasen. Dadurch werden nachteiligerweise die Ausschaltbedingungen erheblich verschlechtert.

Die oben beschriebenen Nachteile weist auch ein Druckgasschalter auf, der aus der DE-A2-2 406 150 bekannt ist. Der Druckgasschalter weist ein feststehendes Kontaktstück und ein bewegliches Kontaktstück auf, das von einer mitbeweglichen Blasdüse umgeben ist. Die Blasdüse steht einlasseitig mit einem durch die Ausschaltbewegung unter Druck setzbaren Kompressionsraum für ein Löschgas in Verbindung. Der Schalter ist mit einem entlang des feststehenden Kontaktstückes geführten, elektrisch leitfähigen Abschirmkörper versehen, der mittels der Blasdüse bei der Einschaltbewegung aus seiner in Ausschaltsstellung das feste Kontaktstück umgebenden Lage verschiebbar ist. Zwischen dem feststehenden Kontaktstück und dem Abschirmkörper ist in Ausschaltstellung ein durchblasbarer Mantelraum vorgesehen, dessen einlasseitiger Innendurchmesser praktisch mit einem vom Auslassdiffusor der Blasdüse gebildeten Blaskegel fluchtet. Bei dem Abschirmkörper kann es sich um einen zum feststehenden Kontaktstück koaxialen Ring handeln, der an sich vom beweglichen Kontaktstück weg erstreckenden Stäben aufgehängt ist.

Der Abschirmkörper ist nicht in der Lage, weder die Kontaktstücke noch eine die Blasdüse ringförmig umgebende Kontakthülse, die mit feststehend, federnd angeordneten Liestungskontaktstücken zusammenwirkt, vollständig gegen Spaltprodukte des Löschgases zu schützen.

Der Erfindung liegt die Aufgabe zugrunde, einen autopneumatischen Druckgasschalter zu schaffen, bei dem die Leistungskontakte weitgehend und die gegebenenfalls vorhandenen Nennstromkontakte vollständig gegen Lichtbogen-Spaltprodukte des Löschgases geschützt sind.

Die Aufgabe wird erfindungsgemäß durch die kennzeichnenden Merkmale des Anspruchs 1 gelöst.

Ausgestaltungen der Erfindung sind in den abhängigen Ansprüchen 2 bis 20 beschrieben, wobei der autopneumatische Druckgasschalter gemäß Anspruch 2 neben einem Leistungsstrompfad einen Parallel-Nennstrompfad aufweist.

Bei dem erfindungsgemäßen autopneumatischen Druckgasschalter ist vorteilhafterweise direkt der Gasraum, in dem sich die Lichtbogenwolke und der feststehende Leistungs-Kontakt befinden, von den anderen Räumen, in denen sich die leitenden Flächen des bewegten Kontaktsystems befinden, abgetrennt, so daß die Rückzündfähigkeit stark vermindert, d.h. die Spannungsfestigkeit stark erhöht wird. Es werden daher nicht die einzelnen Teile einzeln abgeschirmt, sondern unmittelbar der Gasraum, in dem sich die Lichtbogenwolke befindet.

Liegt ein Druckgasschalter vor, bei dem zur Erhöhung des Nennstromes zusätzlich zu den Leistungskontakten, zwischen denen der Lichtbogen brennt, elektrisch parallel dazu, ein Nennstrompfad vorgesehen ist, wird die Anordnung zweckmäßig so getroffen, daß die Kontaktübergangsstelle zwischen den Kontaktstücken des Nennstrompfades gegenüber der Lichtbogenstrahlung und dem wesentlichen Teil der Spaltprodukte abgeschirmt ist. Ist dabei der Abschirmzylinder ein Isolierstoffrohr, so sind die Kontaktstücke des Nennstrompfades nach einer Ausgestaltung der Erfindung außerhalb des Isolierstoffrohres angeordnet, so daß dadurch sich die Kontakte des Nennstrompfades nicht leistungsmindernd auswirken. Durch die obengenannte Abschottung des Gasräume ist dabei auch die Gefahr einer Rückzündung zwischen den Kontaktstücken des Nennstrompfades beim Schalten großer Ströme ebenfalls stark vermindert. Ist hingegen der Abschirmzylinder ein Metallrohr, so bildet dieses Metallrohr zweckmäßig ein Kontaktstück des Nennstrompfades, dessen anderes Kontaktstück das Metallrohr außen umfaßt. Vorteilhafterweise ist dabei die Abschottung weitgehend gasdicht ausgeführt, damit die Lichtbogengase möglichst nicht zwischen Isolierdüse und zylindrischem Teil entweichen können.

Ausführungsbeispiele der Erfindung sind in der Zeichnung dargestellt und im folgenden beschrieben.

Es zeigt
Figur 1 einen autopneumatischen Druckgasschalter mit Abschirmung des Lichtbogenraumes und der Nennstromkontaktstücke,
Figur 2 einen autopneumatischen Druckgasschalter mit einem schlittenartigen Ansatz zur Überbrückung der Nennstromkontaktstücke.
Figur 3 einen autopneumatischen Druckgasschalter, bei dem die Kontaktierung des Nennstrompfades unmittelbar über den Zylinder der Schaltstreckenpumpe erfolgt und
Figur 4 eine Ausgestaltung eines autopneumatischen Druckgasschalters ähnlich wie in Figur 3.

Die Figur 1 zeigt einen Schalterpol eines autopneumatischen Hochspannungs-Druckgas-Leistungsschalters. Innerhalb eines Isolators 1 ist in einer geschlossenen Schaltkammer das Kontaktsystem angeordnet. Der Schalter weist einen oberen plattenförmigen, elektrischen Anschluß 2 und einen unteren plattenförmigen, elektrischen Anschluß 3 auf. Der Leistungspfad der Schaltstrecke wird durch einen feststehenden Leistungskontakt 4, der mit dem oberen Anschluß 2 leitend verbunden ist, in Verbindung mit einem beweglichen Leistungskontakt 5, dem Lichtbogen kontakt, gebildet. Der bewegliche Leistungskontakt 5 ist mit einem beweglichen Zylinder 6 leitend verbunden, der mit einem feststehenden Kolben 7, der auf der unteren Anschlußplatte 3 angebracht ist, als Schaltstreckenpumpe zur Erzeugung des erforderlichen Blasdruckes im Schaltfall zusammenwirkt. Der bewegliche Zylinder 6 ist leitend mit einer Gabel 8 zur Strom- und Krafteinleitung verbunden, die ihrerseits mit einer Antriebsstange 9 in Verbindung steht. Die Antriebsstange wird in üblicher Weise durch einen hydraulischen, pneumatischen Federantrieb oder dergleichen betätigt; sie wird im Inneren von Stützern 10 geführt, an deren unterem Ende der Antrieb angebracht ist.

Die Gabel 8 steht über Hochstromkontakte 11 mit der unteren Anschlußplatte 3 in leitender Verbindung.

Mit dem beweglichen Zylinder 6 ist im Bereich des beweglichen Leistungskontaktes 5 eine Isolierdüse 12 fest verbunden, aus der das in der Schaltstreckenpumpe 6, 7 beim Ausschalten komprimierte Gas austritt und den Schaltlichtbogen bebläst, der zwischen den Leistungskontakten 4, 5 steht. Diese Isolierdüse 12 weist einen Schirm 13 auf, der in einem feststehenden, mit der oberen Anschlußplatte 2 verbundenen Abschirmzylinder 14 gleitend geführt ist. Zweckmäßig ist der Übergang zwischen Abschirmzylinder 14 und Schirm 13 gasdicht ausgeführt. Zur gasdichten Abdichtung des Schirmes der Isolierdüse gegenüber dem Abschirmzylinder bzw. zur gasdichten Abschottung des Raumes 20, in dem sich die Lichtbogenwolke befindet, ist am Schirm eine Dichtung 15, z.b. aus Teflon, vorgesehen.

Zwischen Abschirmzylinder 14 und dem Isolater 1, d.h. in einem Raum, der zur vom Lichtbogen erzeugten Plasmawolke hin abgeschirmt ist, ist eine Parallel-NennstromKontaktstrecke zur Erhöhung der Strombelastbarkeit, bestehend aus einem ersten feststehenden und einem beweglichen Nennstrom- Kontaktstück 16 bzw. 17 vorgesehen, die im wesentlichen zylinderförmig ausgebildet sind. Das feststehende Nennstrom-Kontaktstück 16 ist mit der oberen Anschlußplatte 2 leitend verbunden und steht fest. Das bewegliche Nennstrom-Kontaktstück 17 ist mit dem beweglichen Zylinder 6 leitend verbunden, wird somit zusammen mit dem Zylinder 6 bewegt. Die Nennstromkontaktstrecke ist so mit dem Leistungsstrompfad abgestimmt, daß sie beim Ausschalten kurz vor dem Öffnen des Leistungsstrompfades öffnet, so daß der Lichtbogen allein im Leistungsstrompfad steht.

Die Wirkungsweise des dargestellten Schalters ist folgende:
Im eingeschalteten Zustand (nicht dargestellt) fließt der Strom zwischen dem oberen plattenförmigen Anschluß 2 und dem unteren plattenförmigen Anschluß 3 über die beiden Stompfade, den Nennstrompfad 16, 17 und den Leistenungsstrompfad 4, 5, den Zylinder 6, die Gabel 8 und die Hochstromkontakte 11. Wird die Antriebsstange 9 vom Antrieb in Richtung "AUS", d.h. nach unten bewegt, so werden, wie dargestellt, die beiden Strompfade getrennt und es entsteht der Schalt-Lichtbogen zwischen den Leistungskontakten 4, 5. Durch die Schaltstreckenpumpe 6, 7 wird ein hoher Blasdruck erzeugt, wobei das komprimierte Isoliergas, meist SF₆, aus der Isolierdüse 12 nach oben austritt und den Lichtbogen bebläst und die Lichtbogenwolke, d.h. das Plasma aus der Isolierdüse 12 in den Raum 20 zwischen Isolierdüse 12 und dem feststehenden Leistungskontakt 4 fördert, wo es über Öffnungen 18 in dem oberen plattenförmigen elektrischen Anschluß 2 in die Kuppe 19 der Schaltkammer entweichen kann, von wo aus es über ein Filter 21 zurück in die Schaltkammer gelangt.

Dadurch, daß der zum Führen größerer Nennströme erforderliche Nennstrompfad zwischen Isolator 1 und Abschirmzylinder 14 einerseits und die Isolierdüse 12 mit einem Schirm 13 versehen ist, der gegenüber dem Abschirmzylinder 14 abgedichtet ist, so daß ein abgetrennter gasdichter nach der Seite und nach unten elektrisch isolierter Raum 20 entsteht, in dem sich die Lichtbogen-Plasmawolke nach dem Ausschalten befindet, wird die Rückzündfähigkeit zwischen den Leistungskontakten 5 und 6 des Leistungsstrompfades und insbesondere auch den Nennstrom-Kontaktstücken 16 und 17 des Parallel-Nennstrompfades enorm herabgesetzt, d.h. auch die zusätzlichen leitenden Flächen des Parallel-Nennstrompfades wirken sich hinsichtlich des Ausschaltvermögens nicht leistungsmindernd aus. Dadurch gelingt es vorteilhafterweise beim dargestellten Ausführungsbeispiel, daß auch beim Schalten größerer Ströme Einschwingspannungen mit großen Spannungswerten gehalten werden können, d.h. die dargestellte Ausführung der Erfindung ermöglicht die Konstruktion von autopneumatischen Hochspannungs-Leistungsschaltern, die hohe Ströme bei hohen Spannungen schalten können, d.h. eine hohe Ausschaltleistung aufweisen.

Es sind verschiedene Ausgestaltungen der Isolierdüse 12 bzw. ihres Schirmes 13 denkbar; wesentlich ist dabei, daß der Raum 20, in dem die Plasmawolke auftritt, durch den Abschirmzylinder 14 und den Schirm 13 weitgehend abgedichtet ist, ggf. unter Zuhilfenahme von Dichtungen 15 wie z.B. Dichtungsringen. Dadurch wird die Rückzündfähigkeit vermindert, d.h. die Spannungsfestigkeit enorm erhöht. Sind die Anforderungen an die Spannungsfestigkeit geringer, so können die Anforderungen an die Gasdichtheit geringer gehalten werden.

Auch für die Ausbildung des bei hohen Nennströmen zweckmäßigen Parallel-Nennstrompfades sind verschiedene Ausführungen denkbar. Die entsprechenden Kontakte können zylinderförmig oder auch stegförmig als Einzelkontakte ausgebildet sein. Wesentlich ist, daß, wenn sie vorgesehen werden, sie vom Abschirmzylinder 14 gegenüber dem Raum 20 mit der Plasmawolke abgeschirmt sind, und zwar sowohl gegenüber der Lichtbogenstrahlung als auch gegenüber dem Niederschlagen des wesentlichen Teils der Spaltprodukte, damit die Nennstrom-Kontaktstelle nicht vom Lichtbogen beeinträchtigt wird.

Wird der Abschirmzylinder 14 durch eine Metallrohr gebildet, dann kann dieses Metallrohr unmittelbar das erste feststehende Nennstrom-Kontaktstück 16 des Nennstrompfades sein, das außen von dem beweglichen Nennstrom-Kontaktstück 17 umfaßt wird.

Das feststehende Nennstrom-Kontaktstück 16 des Nennstrompfades kann auch durch einen äußeren metallischen Belag auf einem als Abschirmzylinder 14 wirkenden Isolier-rohr gebildet werden.

Figur 2 zeigt einen Schalterpol eines autopneumatischen Hochspannungs-Druckgas-Leistungsschalters, der teilweise dem Schalter der Figur 1 entspricht.

Der bewegliche Zylinder 6 ist mit einer Gabel 8 verbunden, die ihrerseits mit einer Antriebsstange 9 in Verbindung steht. Die Antriebsstange 9 wird in üblicher Weise durch einen hydraulischen oder pneumatischen Federantrieb oder dergleichen betätigt; sie wird im Inneren von Stützern 10 geführt, an deren unterem Ende der Antrieb angebracht ist.

Wie bei dem Schalter der Figur 1 ist mit dem beweglichen Zylinder 6 im Bereich des beweglichen Leistungskontaktes 5 eine Isolierdüse 12 fest verbunden, aus der das in der Schaltstreckenpumpe 6, 7 beim Ausschalten komprimierte Gas austritt und den Schaltlichtbogen bebläst, der zwischen den Leistungskontakten 4, 5 steht. Diese Isolierdüse 12 weist einen Schirm 13 auf, der in einem feststehenden, mit dem oberen plattenförmigen Anschluß 2 verbundenen Abschirmzylinder 14 gleitend geführt ist.

Bei einer (nicht dargestellten) vorteilhaften Ausführungsform der Erfindung kann anstelle des Abschirmzylinders 14 ein Metallrohr vorgesehen sein, das unmittelbar das erste feststehende Nennstromkontaktstück bildet, wodurch die Durchmesser gering gehalten werden können.

Zwischen dem Abschirmzylinder 14 und dem Isolator 1, d.h. in einem Raum, der zur vom Lichtbogen erzeugten Plasmawolke hin abgeschirmt ist, ist ein erstes feststehendes Nennstrom-Kontaktstück 216 zur Erhöhung der Nennstrombelastbarkeit vorgesehen. Dieses Nennstrom-Kontaktstück 216 ist mit dem oberen plattenförmigen Anschluß 2 leitend verbunden und steht fest. Im wesentlichen gegenüberliegend ist ein entsprechendes, mit dem unteren plattenförmigen Anschluß 3 leiten verbundenes und bezüglich des Nennstrom-Kontaktstückes 216 mit Abstand angeordnetes zweites feststehendes Nennstrom-Kontaktstück 211 angeordnet, das hier gleichfalls als Metallrohr ausgeführt ist. Zur Überbrückung des Abstandes zwischen den Nennstrom-Kontaktstücken 216 und 211 ist am Zylinder 6 ein schlittenartiger Ansatz 224 vorgesehen, der im wesentlichen eine rohrförmige Gestalt aufweist. Der Ansatz 224 besitzt an seinem oberen, dem Nennstrom-Kontaktstück 216 zugewandten Ende eine Kontaktfläche 224a, die mit einer entsprechenden Nennstrom-Kontaktfläche 216a des Nennstrom-Kontaktstückes 216 zusammenwirkt. Am unteren Ende des Ansatzes 224 ist eine weitere Kontaktfläche 224b vorgesehen, die am zweiten feststehenden Nennstrom-Kontaktstück 211 anliegt.

Bei der dargestellten Ausführung ist der schlittenartige Ansatz 224 im Inneren des zweiten feststehenden Nennstrom-Kontaktstückes 211 angeordnet, was bezüglich der Durchmesser günstig ist. Bei einer (nicht dargestellten) Ausführungsform der Erfindung kann jedoch der Ansatz 224 auch das, ggf. geschlizte, Nennstrom-Kontaktstück 211 durchgreifen und damit im wesentlichen außerhalb dieses Kontaktstückes angeordnet sein.

Auch der in Figur 3 dargestellte autopneumatische Druckgasschalter stimmt wieder teilweise mit dem Schalter der Figur 1 überein.

Die Stromführung erfolgt bei diesem Schalter über ein rohrförmiges Kontaktstück 322, das fest mit dem unteren plattenförmigen Anschluß 3, verbunden ist, auf den Zylinder 6, der im Inneren des rohrförmigen Kontaktstückes 322 angeordnet ist. An dem der Gabel 8 zugewandten Ende des Zylinders 6 ist ein umlaufender Vorsprung vorgesehen, der als Kontaktfläche 323 ausgebildet ist, die bei der Bewegung des Zylinders 6 auf der Innenwand des rohrförmigen Kontaktstückes 322 gleitet.

Mit dem beweglichen Zylinder 6 ist im Bereich des beweglichen Leistungskontaktes 5 eine Isolierdüse 312 fest verbunden, aus der das in der Schaltstreckenpumpe 6, 7 beim Ausschalten komprimierte Gas austritt und den Schaltlichtbogen bebläst, der zwischen den Leistungskontakten 4, 5 steht.

Diese Isolierdüse 312 weist einen Schirm 313 auf, der in einem feststehenden, mit dem oberen plattenförmigen Anschluß 2 verbundenen Abschirmzylinder 316, beispielsweise einem Metallrohr, gleitend geführt ist.

Am Schirm 313 ist ein zum feststehenden Leistungs-Kontakt 4 hin gerichteter zylindrischer Fortsatz 313a aus Isolierstoff angebracht, der koaxial zu dem Abschirmzylinder 316 ausgerichtet ist. Durch diese Gestaltung der Isolierdüse kann die elektrische Schlagfähigkeit wesentlich erhöht werden. Der zylindrische Fortsatz 313a, dessen Länge auf die Länge des Schaltweges abgestimmt ist, weist an seinem offenen Ende einen umlaufenden Vorsprung 315a auf, der an der Innenwand des Abschirmzylinders 316 anliegt. Zweckmäßig ist der Ubergang zwischen dem Abschirmzylinder 316 und dem zylindrischen Fortsatz 313a gasdicht ausgeführt. Zur gasdichten Abdichtung bzw. zur gasdichten Abschottung des Raumes 20, in dem sich die Lichtbogenwolke befindet, ist im Vorsprung 315a eine Dichtung 15, z.B. aus Teflon, vorgesehen. Der Nennstrompfad ist so mit dem Leistungsstrompfad abgestimmt, daß er beim Ausschalten kurz vor dem Öffnen des Leistungsstrompfades öffnet, so daß der Lichtbogen allein im Leistungsstrompfad steht.

Der Raum 20 wird von dem Abschirmzylinder 316, dem zylindrischen Fortsatz 313a und dem Schirm 313 der Isolierdüse gebildet. Das als Abschirmzylinder 316 wirkende Metallrohr hat daneben die Funktion der Nennstrom-Führung und ist infolgedessen als erstes feststehendes Nennstrom-Kontaktstück mit entsprechenden Nennstrom-Kontaktflächen 316s versehen. Diese Nennstrom-Kontaktflächen 316a wirken mit Nennstrom-Kontaktflächen 317 zusammen, die an dem der Isolierdüse 312 zugewandten Ende des Zylinders 6 ausgebildet sind, und die im eingeschalteten Zustand an den am Metallrohr vorgesehenen Nennstrom-Kontaktflächen 316a anliegen.

Bei dem autopneumatischen Schalter gemäß Figur 3 wird der kräftige Zylinder 6 zur Stromführung ausgenutzt; wegen der großen Masse des Zylinders und des feststehenden Rohres ergibt sich eine sehr hohe Stromtragfähigkeit bei kleinem Aufwand.

Die Wirkungsweise des in Figur 3 dargestellten Schalters ist folgende:
Im eingeschalteten Zustand (nicht dargestellt) fließt der Strom zwischen dem oberen plattenförmigen Anschluß 2 und dem unteren plattenförmigen Anschluß 3 über die beiden Strompfade, den Nennstrompfad 316, 317 und den Leistungsstrompfad 4, 5 zum Zylinder 6 und von diesem über die Kontaktflächen 323 zum rohrförmigen Kontaktstück 322 und zum Anschluß 3. Die Stromführung kann auch vom Zylinder 6 über die Gabel 8 zu (nicht dargestellten) Hochstromkontakten (wie in Fig. 1, Position 11) erfolgen. Wird die Antriebsstange 9 vom Antrieb in Richtung "Aus", d.h. in der Zeichnung nach unten bewegt, so werden, wie dargestellt, die beiden Strompfade getrennt und es entsteht der Schalt-Lichtbogen zwischen den Leistungskontakten 4, 5. Durch die Schaltstreckenpumpe 6, 7 wird ein hoher Blasdruck erzeugt, wobei das komprimierte Isoliergas, meist SF₆, aus der Isolierdüse 312 nach oben austritt und den Lichtbogen bebläst und die Lichtbogenwolke, d.h. das Plasma aus der Düse in den Raum 20 zwischen Schirm 313 und dem feststehenden Leistungs-Kontakt 4 fördert, wo es über Öffnungen 18 in dem oberen plattenförmigen Anschluß 2 in die Kuppe 19 der Schaltkammer entweichen kann, von wo aus es über ein nicht gezeichnetes Filter zurück in die Schaltkammer gelangt.

Gegenüber der in der Zeichnung dargestellten Ausführungsform sind verschiedene Ausgestaltungen der Isolierdüse 312 bzw. ihres Schirmes 313 denkbar; wesentlich ist dabei, daß der Raum 20, in dem die Plasmawolke auftritt, durch den Abschirmzylinder 316 und den Fortsatz 313a und den Schirm 313 weitgehend abgedichtet ist, ggf. unter Zuhilfenahme von Dichtungen 15, wie z.B. Dichtungsringen. Dadurch wird die Rückzündfähigkeit vermindert, d.h. die Spannungsfestigkeit enorm erhöht.

Das erste feststehende Nennstrom-Kontaktstück des Nennstrompfades kann auch durch einen äußeren metallischen Belag auf einem als Abschirmzylinder 316 wirkendem Isolierrohr gebildet werden.

Auch bezüglich der Kontakte sind Abwandlungen möglich. So sind in Figur 3 die Nennstrom-Kontaktfläche 317 bzw. die Kontaktfläche 323 als umlaufender Vorsprung am Zylinder 6 dargestellt. Es sind jedoch gewisse Abwandlungen möglich, insbesondere das Vorsehen der Kontaktflächen unmittelbar in der Zylinderwandung.

Figur 4 zeigt einen erfindungsgemäßen Schalter, bei dem in Gegensatz zu dem in Figur 3 dargestellten Schalter nur an der Oberseite des Zylinders 6 eine Kontaktfläche 417 vorgesehen ist, während die Kontaktierung unten über Hochstromkontakte 11 (wie beim Schalter der Figur 1) erfolgt.

## Patentansprüche

1. Autopneumatischer Druckgasschalter mit einem feststehenden Leistungskontakt (4) und einem beweglichen Leistungskontakt (5), der von einer mit beweglichen Isolierdüse (12; 312) umgeben und an dem beweglichen Zylinder (6) einer einen feststehenden Kolben (7) aufweisenden Schaltstreckenpumpe (6, 7) zur Druckerhöhung eines Isoliergases mechanisch befestigt ist, wobei aus der Isolierdüse (12; 312) das in der Schaltstreckenpumpe (6, 7) während der Ausschaltung komprimierte Isoliergas zur Beblasung des zwischen den Leistungskontakten (4, 5) stehenden Schaltlichtbogens austritt, dadurch gekennzeichnet, daß der feststehende Leistungskontakt (4) von einem feststehenden Abschirmzylinder (14; 316) umgeben ist, der einen, der feststehenden Leistungskontakt (4) umgebenden, das aus der Isolierdüse (12; 312) ausströmende Isoliergas aufnehmenden Raum (20) in radialer Richtung begrenzt, und daß in dem Abschirmzylinder (14; 316) ein Schirm (13; 313) gleitend geführt ist, der an der Isolierdüse (12; 312) mechanisch befestigt ist und der den Raum (20) in achsialer Richtung veränderbar begrenzt.

2. Autopneumatischer Druckgasschalter nach Anspruch 1, der neben den den Leistungsstrompfad bildenden Leistungskontakten (4, 5) weitere Kontaktstücke (16, 17; 211, 216, 224; 316, 322) und Kontaktflächen (216a, 224a, 224b; 316a, 317, 323, 324; 417) aufweist, die einen Parallel-Nennstrompfad zum Leistungsstrompfad bilden, dadurch gekennzeichnet, daß die Kontaktstücke (16, 17; 211,216,224; 316, 322) und Kontaktflächen (216a, 224a, 224b; ₃₁₆a, 317, 323, 324; 417) des Pärällel-IVennstrompfades außerhalb des von dem Abschirmzylinder (14; 316) und dem Schirm (13; 313) begrenzten Raumes (20) angeordnet und somit gegenüber der Lichtbogenstrahlung und dem wesentlichen Teil der Lichtbogenspaltprodukte abgeschirmt sind.

3. Autopneumatischer Druckgasschalter nach Anspruch 1 oder 2, dadurch gekennzeichnet, daß der Abschirmzylinder (14; 316) ein Isolierstoffrohr ist.

4. Autopneumatischer Druckgasschalter nach Anspruch 1 oder 2, gekennzeichnet durch ein Metallrohr als Abschirmzylinder (14; 316).

5. Autopneumatischer Druckgasschalter nach Anspruch 1 oder 2, gekennzeichnet durch ein außen metallisiertes Isolierstoffrohr als Abschirmzylinder (14; 316).

6. Autopneumatischer Druckgasschalter nach Anspruch 1, 2, 3 oder 5, dadurch gekennzeichnet, daß der Abschirmzylinder (14; 316) sich in Richtung des beweglichen Leistungskontaktes (5) über das Kontaktende des feststehenden Leistungskontaktes (4) hinaus enstreckt.

7. Autopneumatischer Druckgasschalter nach einem der Ansprüche 1 bis 6, gekennzeichnet durch einen konzentrisch zum feststehenden Leistungskontakt (4) angeordneten Abschirmzylinder (14; 316).

8. Autopneumatischer Druckgasschalter nach Anspruch 1 oder 2, dadurch gekennzeichnet, daß die Isolierdüse (12; 312) einen kreisringförmigen Schirm (13; 313) aufweist.

9. Autopneumatischer Druckgasschalter nach Anspruch 1, 2 oder 8, dadurch gekennzeichnet, daß der Schirm (313) einen zylinderförmigen Fortsatz (313a) aufweist, und daß der Fortsatz derart gleitend in dem Abschirmzylinder (316) geführt ist, daß der das Isoliergas aufnehmende Raum (20) von dem Abschirmzylinder (316), dem Schirm (313) und dem Fortsatz (313a) gebildet wird.

10. Autopneumatischer Druckgasschalter nach einem der Ansprüche 1 bis 9, dadurch gekennzeichnet, daß die Übergangsfläche zwischen dem Schirm (13; 313) und dem Abschirmzylinder (14; 316) gasdicht ausgebildet ist.

11. Autopneumatischer Druckgasschalter nach Anspruch 2, dadurch gekennzeichnet, daß der Parallel-Nennstrompfad ein erstes feststehendes Nennstrom-Kontaktstück (16; 216) aufweist, das zu dem feststehenden Leistungs- kontakt (4) benachbart angeordnet ist und mit einem am beweglichen Zylinder (6) der Schaltstreckenpumpe (6, 7) befestigen beweglichen Nennstrom-Kontaktstück (17; 224) zusammenwirkt.

12. Autopneumatischer Druckgasschalter nach Anspruch 11, gekennzeichnet durch ein Metallrohr als erstes feststehendes Nennstrom-Kontaktstück (16; 216).

13. Autopneumatischer Druckgasschalter nach Anspruch 2, 4, 5, 6, 7, 10, 11 oder 12, dadurch gekennzeichnet, daß der Abschirmzylinder (316) als erstes feststehendes Nennstrom-Kontaktstück ausgebildet ist.

14. Autopneumatischer Druckgasschalter nach Anspruch 13, dadurch gekennzeichnet, daß der Abschirmzylinder (316) an seinem der Isolierdüse (312) zugewandten Rand Nennstrom-Kontaktflächen (316a) aufweist, die mit den an dem beweglichen Zylinder (6) der Schaltstreckenpumpe (6, 7) befestigten Nennstrom-Kontaktflächen (317; 417) zusammenwirken.

15. Autopneumatischer Druckgasschalter nach Anspruch 11, dadurch gekennzeichnet, daß das bewegliche Nennstrom-Kontaktstücken (224) als schlittenartiger Ansatz von im wesentlichen rohrförmiger Gestalt ausgebildet ist.

16. Autopneumatischer Druckgasschalter nach Anspruch 15, dadurch gekennzeichnet, daß der schlittenartige Ansatz an seinem der Isolierdüse (12) benachbarten Rand Kontaktflächen (224a) aufweist, die mit an dem feststehenden Nennstrom-Kontaktstück angeordneten Kontaktflächen (216a) zusammenwirken.

17. Autopneumatischer Druckgasschalter nach Anspruch 15 oder 16, dadurch gekennzeichnet, daß der schlittenartige Ansatz an seinem äußeren Umfang Kontaktflächen (224b) aufweist, daß die Kontaktflächen (224b) mit einem zweiten feststehenden Nennstrom- Kontaktstück (211) zusammenwirken, das in der Nähe des beweglichen Leistungskontaktes (5) in einem vorgegebenen, von dem schlittenartigen Ansatz überbrückbaren Abstand zu dem ersten feststehenden Nennstrom-Kontaktstück (216) angeordnet ist.

18. Autopneumatischer Druckgasschalter nach Anspruch 17, dadurch gekennzeichnet,daß das zweite feststehende Nennstrom-Kontaktstück (211) als Metallrohr ausgebildet ist.

19. Autopneumatischer Druckgasschalter nach Anspruch 17 oder 18, dadurch gekennzeichnet, daß der schlittenartige Ansatz innerhalb des zweiten feststehenden Nennstrom-Kontaktstückes (211) angeordnet ist.

20. Autopneumatischer Druckgasschalter nach Anspruch 15 oder 16, dadurch gekennzeichnet, daß der schlittenartige Ansatz mit einem zweiten feststehenden Nennstrom- Kontaktstück (211) zusammenwirkt, das den schlittenartigen Ansatz durchgreift und in der Nähe des beweglichen Leistungskontaktes (5) in einem vorgegebenen von dem schlittenartigen Ansatz überbrückbaren Abstand zu dem ersten feststehenden Nennstrom-Kontaktstück (216) angeordnet ist.

## Claims

1. An autopneumatic gas-blast circuit- breaker having a stationary power contact (4) and a movable power contact (5) which is surrounded by an insulating nozzle (12; 312) movable therewith and is mechanically secured to the movable cylinder (6) of a breaker-gap (6, 7) comprising a stationary piston (7), in order to increase the pressure of an insulating gas, wherein the insulating gas compressed in the breaker-gap pump (6, 7) during the circuit break emerges from the insulating nozzle (12; 312) to blast the switching arc between the power contacts (4, 5), characterised in that the staionary power contact (4) is surrounded by a stationary screening cylinder (14; 316) which limits, in the radial direction, a space (20) surrounding the stationary power contact (4) and receiving the insulating gas flowing out of the insulating nozzle (12; 312), and that guided for sliding in the screening cylinder (14; 316) is a screen (13; 313) which is mechanically secured to the insulating nozzle (12; 312) and which variably defines the space (20) in the axial direction.

2. An autopneumatic gas-blast circuit- breaker as claimed in Claim 1 which, apart from the power contacts (4, 5) forming the power current path, comprises further contact members (16, 17; 211, 224, 316, 322) and contact surfaces (216a, 224a, 224b; 316a, 317, 323, 324; 417) which form a parallel rated-current path to the power current path, characterised in that the contact members (16, 17; 211, 216, 224; 316, 322) and contact surfaces (216a, 224a, 224b; 316a, 317, 323, 324; 417) of the parallel rated-current path are disposed outside the space (20) defined by the screening cylinder (14; 316) and the screen (13; 313) and so are screened from the arc radiation and the major part of the arc fission products.

3. An autopneumatic gas-blast circuit- breaker as claimed in Claim 1 or 2, characterised in that the screening cylinder (14; 316) is a tube of insulating material.

4. An autopneumatic gas-blast circuit- breaker as claimed in Claim 1 or 2, characterised by a metal tube as a screening cylinder (14; 316).

5. An autopneumatic gas-blast circuit- breaker as claimed in Claim 1 or 2, characterised by an externally metallized tube or insulating material as a screening cylinder (14; 316).

6. An autopneumatic gas-blast circuit- breaker as claimed in Claim 1, 2, 3 or 5, characterised in that the screening cylinder (14; 316) extends beyond the contact end of the stationary power contact (4) in the direction of the movable power contact (5).

7. An autopneumatic gas-blast circuit- breaker as claimed in any one of Claims 1 to 6, characterised by a screening cylinder (14; 316) disposed concentrically with the stationary power contact (4).

8. An autopneumatic gas-blast circuit- breaker as claimed in Claim 1 or 2, characterised in that the insulating nozzle (12; 312) comprises an annular screen (13; 313).

9. An autopneumatic gas-blast circuit- breaker as claimed in Claim 1, 2 or 8, characterised in that the screen (313) comprises a cylindrical extension (313a) and that the extension is guided for sliding in the screening cylinder (316) in such a manner that the compartment (20) receiving the insulating gas is formed from the screening cylinder (316), the screen (313) and the extension (313a).

10. An autopneumatic gas-blast circuit- breaker as claimed in any one of Claims 1 to 9, characterised in that the transition surface between the screen (13; 313) and the screening cylinder (14; 316) is of gastight construction.

11. An autopneumatic gas-blast circuit- breaker as claimed in Claim 2, characterised in that the parallel rated-current path comprises a first stationary rated-current contact member (16; 216) which is disposed adjacent to the stationary power contact (4) and co-operates with a movable rated-current contact member (17; 224) secured to the movable cylinder (6) of the breaker-gap pump (6, 7).

12. An autopneumatic gas-blast circuit- breaker as claimed in Claim 11, characterised by a metal tube as the first stationary rated-current member (16; 216).

13. An autopneumatic gas-blast circuit- breaker as claimed in Claim 2, 4, 5, 6, 7, 10, 11 1 or 12, characterised in that the screening cylinder (316) is constructed as the first stationary rated-current contact member.

14. An autopneumatic gas-blast circuit- breaker as claimed in Claim 13, characterised in that the screening cylinder (316) comprises, at its edge adjacent to the insulating nozzle (312), rated-current contact surfaces (316a) which co-operate with the rated-current contact surfaces (317; 417) secured to the movable cylinder (6) of the breaker-gap pump (6, 7).

15. An autopneumatic gas-blast circuit- breaker as claimed in Claim 11, characterised in that the movable rated-current contact member (224) is constructed in the form of a slide-like attachment of substantially tubular shape.

16. An autopneumatic gas-blast circuit- breaker as claimed in Claim 15, characterised in that the slide-like attachment comprises, at its edge adjacent to the insulating nozzle (12), contact surfaces (224a) which co-operate with contact surfaces (216a) disposed on the stationary rated-current contact member.

17. An autopneumatic gas-blast circuit- breaker as claimed in Claim 15 or 16, characterised in that the slide-like attachment comprises contact surfaces (224b) at its outer circumference, that the contact surfaces (224b) co-operate with a second stationary rated-current contact member (211) which is disposed in the vicinity of the movable power contact (5) at a predetermined distance, which can be bridged by the slide-like attachment, from the first stationary rated-current contact member (216).

18. An autopneumatic gas-blast circuit- breaker as claimed in Claim 17, characterised in that the second stationary rated-current contact member (21 1 ) is constructed in the form of a metal tube.

19. An autopneumatic gas-blast circuit- breaker as claimed in Claim 17 or 18, characterised in that the slide-like attachment is disposed inside the second stationary rated-current contact member (21 1

20. An autopneumatic gas-blast circuit- breaker as claimed in Claim 15 or 16, characterised in that the slide-like attachment co-operates with a second stationary rated-current contact member (211) which engages through the slide-like attachment and is disposed in the vicinity of the movable power contact (5) at a predetermined distance, which can be bridged by the slide-like attachment, from the first stationary rated-current contact member (216).

## Revendications

1. Disjoncteur ou interrupteur à gaz comprimé autopneumatique, comprenant un contact de puissance fixe (4) et un contact de puissance mobile (5) qui est entouré d'une buse isolante (12; 312) se déplaçant avec lui et qui est fixé mécaniquement au cylindre mobile (6) d'une pompe (6, 7) à piston fixe (7) conjugée à la distance de coupure et destinée à élever la pression d'un gaz isolant, dans lequel du gaz isolant comprimé dans la pompe (6, 7) pendant l'ouverture du disjoncteur sort de la buse isolante (12; 312) pour souffler l'arc de coupure établi entre les contacts de puissance (4, 5), caractérisé en ce que le contact de puissance fixe (4) est entouré d'un cylindre écran fixe (14; 316) qui délimite radialement un espace (20) entourant le contact de puissance fixe (4) et recevant le gaz isolant sortant de la buse isolante (12; 312) et en ce qu'un disque écran (13; 313) fixé mécaniquement à la buse isolante (12; 312) et constituant une délimitation axiale variable de l'espace (20) est disposé coulissant et est guidé dans le cylindre écran (14; 316).

2. Disjoncteur selon la revendication 1 comprenant, outre les contacts de puissance (4, 5) formant le trajet de courant ou circuit de puissance et de coupure, d'autres pièces de contact (16, 17; 211, 216, 224; 316, 322) et des surfaces de contact (216a, 224a, 224b; 316a, 317, 323, 324; 417) qui constituent un trajet de courant ou circuit auxiliaire ou de régime qui est parallèle au circuit de puissance, caractérisé en ce que les pièces de contact (16, 17; 211, 216, 224; 316, 322) et les surfaces de contact (216a, 224a, 224b; 316a, 317, 323, 324; 417) du circuit de régime parallèle sont disposées à l'extérieur de l'espace (20) délimité par le cylindre écran (14; 316) et par le disque écran (13; 313) et sont par conséquent protégées contre le rayonnement de l'arc et contre la partie essentielle des produits de décomposition de l'arc.

3. Disjoncteur selon la revendication 1 ou 2, caractérisé en ce que le cylindre écran (14; 316) est un tube en matière isolante.

4. Disjoncteur selon la revendication 1 ou 2, caractérisé en ce que le cylindre écran (14; 31 6) est un tube métallique.

5. Disjoncteur selon la revendication 1 ou 2, caractérisé en ce que le cylindre écran (14; 316) est un tube en matière isolante qui est métallisé extérieurement.

6. Disjoncteur selon la revendication 1, 2, 3 ou 5, caractérisé en ce que le cylindre écran (14; 316) s'étend, en direction du contact de puissance mobile (5), au-delà de l'extrémité du contact de puissance fixe (4).

7. Disjoncteur selon l'une des revendications 1 à 6, caractérisé en ce que le cylindre écran (14; 316) est disposé concentriquement par rapport au contact de puissance fixe (4).

8. Disjoncteur selon la revendication 1 ou 2, caractérisé en ce que la buse isolante (12; 316) présente un disque écran (13; 316) en forme de couronne annulaire.

9. Disjoncteur selon la revendication 1, 2 ou 8, caractérisé en ce que le disque écran (313) présente un prolongement cylindrique ou jupe (313a) et en ce que cette jupe est disposée coulissante et est guidée de telle manière dans le cylindre écran (316) que l'espace (20) recevant le gaz isolant est délimité par le cylindre écran (316), le disque écran (313) et la jupe (313a).

10. Disjoncteur selon l'une des revendications 1 à 9, caractérisé en ce que le joint entre le disque écran (13; 313) et le cylindre écran (14; 316) est étanche au gaz.

11. Disjoncteur selon la revendication 2, caractérisé en ce que le circuit de régime parallèle présente une première pièce de contact fixe (16; 216) qui est voisine du contact de puissance fixe (4) et qui coopère avec une pièce de contact mobile (17; 224) fixée sur le cylindre mobile (6) de la pompe (6, 7).

12. Disjoncteur selon la revendication 11, caractérisé en ce que la première pièce de contact fixe (16; 216) est un tube métallique.

13. Disjoncteur selon la revendication 2, 4, 5, 6, 7, 10, 11 ou 12, caractérisé en ce que le cylindre écran (316) constitue la première pièce de contact fixe du circuit de régime.

14. Disjoncteur selon la revendication 13, caractérisé en ce que le cylindre écran (316) présente, sur son bord dirigé vers la buse isolante (312), des surfaces de contact de régime (316a) qui coopèrant avec des surfaces de contact de régime (317; 417) fixées au cylindre mobile (6) de la pompe (6, 7).

15. Disjoncteur selon la revendication 11, caractérisé en ce que la pièce de contact de régime mobile (224) est réalisée comme un prolongement en forme de coulisse essentiellement tubulaire.

16. Disjoncteur selon la revendication 15, caractérisé en ce que le prolongement en forme de coulisse présente, sur son bord voisin de la buse isolante (12), des surfaces de contact (224a) qui coopèrant avec des surfaces de contact (216a) disposées sur la pièce de contact de régime fixe.

17. Disjoncteur selon la revendication 15 ou 16, caractérisé en ce que le prolongement en forme de coulisse présente sur son pourtour des surfaces de contact (224b) qui coopèrant avec une deuxième pièce de contact de régime fixe (211) disposée à proximité du contact de puissance mobile (5) à une distance préfixée, susceptible d'être couverte par le prolongement en forme de coulisse, da la première pièce de contact de régime fixe (216).

18. Disjoncteur selon la revendication 17, caractérisé en ce que la deuxième pièce de contact de régime fixe (211) est un tube métallique.

19. Disjoncteur selon la revendication 17 ou 18, caractérisé en ce que le prolongement en forme de coulisse est disposé à l'intérieur de la deuxième pièce de contact de régime fixe (211). ).

20. Disjoncteur selon la revendication 15 ou 16, caractérisé en ce que le prolongement en forme de coulisse coopère avec un deuxième pièce de contact de régime fixe (211) qui traverse le prolongement en forme de coulisse et est disposée à proximité du contact de puissance mobile (5) à une distance préfixée, susceptible d'être couverte par le prolongement en forme de coulisse, de la première pièce de contact de régime fixe (216).
